# EUROPÄISCHE PATENTSCHRIFT

(11) **EP 1 082 543 B1**
(45) Veröffentlichungstag und Bekanntmachung des Hinweises auf die Patenterteilung: **20.02.2002**
(21) Anmeldenummer: 99953368.0
(22) Anmeldetag: 14.05.1999
(51) Int. Cl.: F04B 49/06

(54) **REGELUNG DER HUBFREQUENZ EINER DOSIERPUMPE**
REGULATION OF THE STROKE FREQUENCY OF A DOSING PUMP
REGULATION DE LA FREQUENCE DES COURSES DU PISTON D'UNE POMPE DE DOSAGE

(30) Priorität: 23.05.1998 DE 19823156
(43) Veröffentlichungstag der Anmeldung: 14.03.2001
(73) Patentinhaber: LANG APPARATEBAU GMBH, 83313 Siegsdorf (DE)
(72) Erfinder: HABERLANDER, Albert, D-83278 Traunstein (DE); HUNKLINGER, Herbert, D-83324 Ruhpolding (DE)
(74) Vertreter: Stevermann, Birgit
(86) Internationale Anmeldenummer: EP9903332
(87) Internationale Veröffentlichungsnummer: WO9961795

(56) Entgegenhaltungen:
- EP-A- 0 774 580
- GB-A- 1 444 117
- US-A- 4 268 224
- US-A- 5 673 732
- GAWOL M: "DREHZAHLREGELUNG VON PUMPEN UND LUFTERN MIT FREQUENZUMRICHTER" IKZ HAUSTECHNIK SANITAR, HEIZUNG KLIMA ELEKTRO, Bd. 49, 1. Januar 1994 (1994-01-01), Seiten 26-30, 32 - 34, XP000195258
- PATENT ABSTRACTS OF JAPAN vol. 007, no. 187 (M-236), 16. August 1983 (1983-08-16) & JP 58 088482 A (NITSUKISOU KK), 26. Mai 1983 (1983-05-26)

## Beschreibung

Die Erfindung betrifft ein Verfahren zum Betrieb einer von einem Asynchronmotor angetriebenen Dosierpumpe mit die Motorumdrehungen in aus Pumpensaug- und Pumpendrucktakt bestehende Pumpenhübe definierter Hubfrequenz umwandelndem Pumpenantrieb, wobei während einer Dosierphase kontinuierlich Pumpenhübe ausgeführt werden. Weiterhin betrifft die Erfindung eine Dosierpumpe mit Asynchronmotorantrieb sowie diesem zugeordnetem Frequenzumrichter und damit in Wirkverbindung stehender Steuerungseinheit.

Zur mengengenauen Dosierung von Flüssigkeiten verschiedenster Art finden vielfach von einem Elektromotor angetriebene Dosierpumpen Verwendung. Ab einer Motorleistung von ca. 40 Watt werden bei derartigen Dosierpumpen vorzugsweise Asynchronmotoren eingesetzt, welche von einem 230 Volt oder 115 Volt Standardbetriebsnetz mit Wechselspannung und Wechselstrom mit einer Netzfrequenz von 50 bzw. 60 Hertz versorgt werden. Solange an dem Asynchronmotor dieser Dosierpumpen eine Netzspannung von 230 Volt und die Netzfrequenz von 50 bzw. 60 Hertz anliegt, laufen die Asynchronmotoren mit einer lastabhängigen, nahe zu konstanten Drehzahl. Über eine Getriebeanordnung wird die Motordrehzahl in Pumpenhübe umgesetzt, die ein die jeweiligen Pumpensaug- und Pumpendrucktakte bewirkendes Pumpenelement, beispielsweise ein Kolben oder eine Membran, vollzieht. Üblicherweise beträgt die aufgrund der Getriebeanordnung vorgegebene maximale Hubfrequenz bei einer von einem Asynchronmotor mit 230 Volt/50 bzw. 60 Hertz angetriebenen Dosierpumpe zwischen 120 und 180 Hüben/Minute. Ein Hub besteht aus jeweils einem Saug- und einem Drucktakt der Pumpe. Von einem sogenannten Wasserzähler oder einem Normsignalgeber oder einem internen Taktgeber werden dem Asynchronmotor elektrische Ansteuerungsimpulse zugeführt, die den Asynchronmotor jeweils einen Hub des Pumpenelementes - beispielsweise Membran oder Kolben - vollziehen lassen. Die Ansteuerungsimpulse werden solange wiederholt, bis die fiir die gewünschte Dosiermenge erfolgte Anzahl an Hüben ausgeführt ist. Aus dieser Anzahl an Hüben setzt sich eine Dosierphase der Pumpe zusammen. Eine Dosierphase wird durch einen der Dosierpumpe zugeführten elektrischen Startimpuls ausgelöst.

Bei diesen Pumpen liegt während eines jeweiligen, aus Saugtakt und Drucktakt bestehenden, Hubes eine Wechselspannung mit konstanter Frequenz an, so daß Saugtakt und Drucktakt die gleiche zeitliche Dauer in Anspruch nehmen. Dies führt dazu, daß für die dem jeweiligen Drucktakt entsprechende Zeit Produkt in die an die Pumpe angeschlossene Dosierleitung gefördert und anschließend für die gleichlange Zeit des Saugtaktes in der Dosierleitung eine Stillstandsphase oder "Dosierlücke" auftritt, bevor dann mit einem erneuten Drucktakt wieder Produkt in die Dosierleitung gefördert wird. Dies kann zu einer unbefriedigenden Produktförderung in der Dosierleitung führen.

Noch gravierender wird dieses Problem in den Fällen, in welchen die Pumpe mit einer geringeren als der maximal möglichen Hubfrequenz dosieren soll. Dies wird zum einen dadurch realisiert, daß der Asynchronmotor zunächst für einen kompletten, aus Saug- und Drucktakt bestehenden Hub mittels eines Ansteuerungsimpulses eingeschaltet wird, anschließend für die Dauer einer zur Erzielung der gewünschten Hubfrequenz notwendige Zeitspanne ausgeschaltet bleibt, bevor dann durch einen erneuten Ansteuerungsimpuls ein neuer Hub gestartet wird. Bei dieser sogenannten Puls-Pausen-Ansteuerung ergibt sich eine noch ungünstigere Verteilung der Dosierprodukte in der Dosierleitung und es entstehen in mehr oder minder großen Abständen sogenannte Dosierwolken.

Eine andere Möglichkeit, die Hubfrequenz zu verringern, besteht darin, den Asynchronmotor über einen Frequenzumrichter anzusteuern, der dem Motor eine gegenüber der Netzfrequenz von 50 bzw. 60 Hertz verringerte Wechselspannungs- bzw. Wechselstromfrequenz zuführt. Das führt dazu, daß die Motordrehzahl und damit die Hubfrequenz der Pumpe verringert wird. Mit der verringerten Frequenz verlängert sich infolge der geringeren Motordrehzahl die zeitliche Dauer von Saugtakt und Drucktakt und somit die Hubfrequenz. Saug- und Drucktakt sind aber weiterhin gleich lang, das heißt von gleicher zeitlicher Dauer. Der Vorteil zur ersten Methode besteht darin, daß aufgrund der verlängerten Taktzeiten nunmehr eine Pausenansteuerung, während welcher der Motor steht, zur Erreichung der gewünschten Hubfrequenz nicht meht notwendig ist. Der Drucktakt ist gegenüber einer Puls- Pausen-Ansteuerung mit derselben Hubfrequenz verlängert, so daß eine bessere Verteilung des zu dosierenden Produktes in der Dosierleitung festzustellen ist. In gleichem Maße verlängert sich aber auch der Saugtakt, wodurch weiterhin das Problem großer Lücken ohne Dosierprodukt in der Dosierleitung entsteht.

Ein Verfahren zum Betrieb einer von einem Asynchronmotor angetriebenen Dosierpumpe ist aus der GB-A-1 444 117, veröffentlicht 1976, bekannt. Diese Dosierpumpe ist insbesondere ausgelegt als eine Blutpumpe, die mit einem künstlichen Herz zusammenarbeitet, das so genau wie möglich die Eigenschaften des natürlichen Herzens imitieren soll. Ein derartiges Pumpsystem wird beispielsweise für Herz-Lungen-Maschinen eingesetzt. Wenn die Frequenz des künstlichen Herzens anwächst, soll die Diastole, die dem Pumpensaugtakt entspricht, eine kürzere Zeitdauer im Vergleich zur Systole haben, welche dem Pumpendrucktakt entspricht. Daher wird während der Diastole eine andere Frequenz des Taktgebers des Pumpsystems verwendet als während der Systole, wobei die Zeitdauer, in der jede der beiden Frequenzen arbeitet, von der Herzfrequenz abhängt.

Aus diesem Dokument ist daher ein Verfahren zum Betrieb einer von einem Asynchronmotor angetriebenen Dosierpumpe mit einem die Motorumdrehungen in Pumpenhübe definierter Hubfrequenz umwandelnden Pumpenantrieb bekannt, wobei die Pumpenhübe aus Pumpensaug- und Pumpendrucktakt bestehen und wobei während einer Dosierphase kontinuierlich Pumpenhübe ausgeführt werden und bei jedem Pumpenhub an den Asynchronmotor während des Pumpensaugtaktes (Diastole) eine elektrische Wechselspannung mit einer bestimmten Frequenz und während des Pumpendrucktaktes (Systole) dieselbe elektrische Wechselspannung mit einer gegenüber dem Pumpensaugtakt unterschiedlichen Frequenz angelegt wird Dabei sind ein kurzer Drucktakt (Systole) und ein langer Saugtakt (Diastole) erwünscht

Der Erfindung liegt daher die Aufgabe zugrunde, eine Lösung zu schaffen, die eine Verbesserung des Dosierverhaltens beim Betrieb von Dosierpumpen mit Asynchronmotorantrieb bewirkt.

Bei einem gattungsgemäßen Verfahren wird diese Aufgabe dadurch gelöst, daß bei jedem Pumpenhub an den Asynchronmotor während des Pumpensaugtaktes eine elektrische Wechselspannung mit höherer Frequenz und während des Pumpendrucktaktes dieselbe elektrische Wechselspannung mit gegenüber dem Pumpensaugtakt niedriger Frequenz angelegt wird. Durch die Erfindung wird somit die Möglichkeit geschaffen, die zeitliche Länge bzw. Dauer von Saugtakt und Drucktakt eines Hubes unterschiedlich auszugestalten. Je höher die während des Saugtaktes am Asynchronmotor anliegende Frequenz ist, um so schneller dreht der Motor und um so kürzer ist der Saugtakt. Andererseits ist der Drucktakt um so länger ausgebildet, je niedriger die Fequenz ist. Es ist somit möglich, den Saugtakt gegenüber dem Drucktakt in seiner zeitlichen Länge bzw. Dauer deutlich zu verkürzen. Gewünscht ist ein möglichst kurzer Saugtakt und ein möglichst langer Drucktakt, so daß die beim Stand der Technik nachteiligen "Dosierlücken" nicht mehr auftreten. Durch Anlegen der höheren Frequenz während des Saugtaktes wird die Länge des Saugtaktes minimiert und damit die Zeit, während welcher kein Produkt in eine Dosierleitung dosiert wird, möglichst kurz gehalten. An den Saugtakt schließt sich dann der Drucktakt an. Dieser ist in seiner zeitlichen Dauer bzw. Länge durch Anlegen einer entsprechend niedrigeren Wechselspannungsfrequenz an den Asynchronmotor derart regelbar, daß sich eine zeitliche Dauer für jeweils einen aus Saug- und Drucktakt bestehenden Hub ergibt, die der gewünschten Hubfrequenz entspricht. Der Drucktakt wird durch Anlegen der niedrigeren Frequenz in seiner zeitlichen Erstreckung so lang wie durch die vorgegebene Hubfrequenz möglich ausgeführt, d.h. zeitlich maximiert.

Mit der Erfindung ist somit eine nahezu kontinuierliche Dosierung von Produkt in eine Dosierleitung möglich, die lediglich durch kurze Lücken während des Saugtaktes unterbrochen ist. Als weiterer Vorteil kommt im Vergleich zur Puls-Pausen-Steuerung hinzu, daß durch die regelbare Frequenz während des Drucktaktes dessen zeitliche Länge bzw. Dauer, insbesondere unabhängig vom Saugtakt, einzustellen und damit die gewünschte Hubfrequenz zu erzielen ist. Dadurch, daß keine Pausenzeiten mehr entstehen, während welcher der Asynchronmotor steht, wird der Pumpenantrieb mechanisch schonender behandelt. Im Gegensatz zur Puls- Pausen-Steuerung ist er keinen Kraftstößen mehr ausgesetzt, was vor allem bei höherer Pumpenleistung die Lebensdauer des Antriebes erhöht.

Die grundsätzliche Neuerung der Erfindung besteht somit darin, daß Pumpensaugtakt und Pumpendrucktakt in bezug auf ihre zeitliche Dauer bzw. Länge unterschiedlich regelbar und auch unterschiedlich sind. Dies im Gegensatz zum Stand der Technik, bei welchem Saug- und Drucktakt jeweils gleich lang ausgebildet sind.

Zweckmäßig ist es, wenn als höhere Frequenz eine Frequenz oberhalb der Frequenz üblicher 230 oder 115 Volt Standardbetriebsnetze und als niedrigere Frequenz eine Frequenz unterhalb der Frequenz üblicher 230 oder 115 Volt Standardbetriebsnetze angelegt wird, wie dies die Erfindung in Ausgestaltung vorsieht.

Für die Steuerung und Regelung der Länge von Saugtakt und Drucktakt ist es weiterhin von Vorteil, wenn ein Frequenzwechsel jeweils zu Beginn von Pumpensaug- und Pumpendrucktakt durchgeführt wird, was die Erfindung in Weiterbildung vorsieht.

Zur Erzielung einer besonders günstigen und technisch wenig aufwendigen Realisierung des erfindungsgemäßen Verfahrens, sieht die Erfindung in weiterer Weiterbildung vor, daß mittels Positionssensoren die Stellungen eines den Pumpensaug- und den Pumpendruckvorgang der Dosierpumpe bewirkenden Pumpenelementes des Pumpenantriebes in seinem vorderen, den Beginn eines Pumpensaugtaktes anzeigenden Totpunkt und in seinem hinteren, den Beginn eines Pumpendrucktaktes anzeigenden Totpunkt ermittelt werden und von diesen Positionssensoren im jeweiligen Totpunkt elektrische Positionsimpulse ausgesandt werden, die zu den jeweiligen Frequenzwechsel auslösenden elektrischen Ansteuerungsimpulsen verarbeitet werden.

Hierbei ist es gemäß Ausgestaltung der Erfindung besonders zweckmäßig, wenn die Positionsimpulse einer Steuerungseinheit zuführt und von dieser zu den den jeweiligen Frequenzwechsel auslösenden Ansteuerungsimpulsen verarbeitet werden.

Für die Einstellung und Regelung der gewünschten Frequenzen ist es von Vorteil, einen Frequenzumrichter vorzusehen. In Ausgestaltung sieht die Erfindung daher weiterhin vor, daß die Ansteuerungsimpulse einem Frequenzumrichter zugeführt werden, von welchem der Asynchronmotor mit der jeweiligen Frequenz versorgt wird.

Das Erreichen des vorderen und hinteren Totpunktes des Dosierpumpenelementes läßt sich anhand der Rotorstellung des Asynchronmotors oder der Exzenterstellung eines Getriebes ermitteln. Die Erfindung sieht daher weiterhin vor, daß vorderer und hinterer Totpunkt anhand der Rotorstellung des Asynchronmotors oder der Exzenterstellung eines Getriebes ermittelt werden.

Für die Auslösung einer Dosierphase, d.h. einer dem von der Dosierpumpe zu dosierenden Volumen entsprechenden Anzahl an Pumphüben, ist es gemäß Weiterbildung der Erfindung weiterhin von Vorteil, wenn ein die Dosierphase auslösender elektrischer Startimpuls bei Positionierung des Pumpenelementes in seinem vorderen oder hinteren Totpunkt der Steuerungseinheit zugeführt wird.

Die Pump- bzw. Hubfrequenz wird zweckmäßigerweise derart geregelt, daß während einer Dosierphase eine dem zu dosierenden Volumen entsprechende Anzahl an Pumpenhüben durchgeführt wird.

Um die mechanische Beanspruchung der Dosierpumpe in einem vertretbaren Maße und damit den konstruktiven Aufwand in einem vertretbaren Rahmen zu halten, sieht die Erfindung weiterhin vor, daß Pumpenhübe mit einer Hubfrequenz zwischen 10 und 180 Hüben/Minute ausgeführt werden.

Ebenso ist es für die mechanische Beanspruchung der Dosierpumpe, aber auch für den aufzuwendenden Steuerungs- und Regelungsaufwand von Vorteil, wenn die Hubfrequenz während einer Dosierphase konstant ist, was die Erfindung ebenfalls vorsieht.

In weiterer Ausgestaltung sieht die Erfindung zum einen vor, daß die einzelnen Saugtakte während einer Dosierphase gleich lang ausgebildet werden, und zum anderen, daß die einzelnen Drucktakte während einer Dosierphase gleich lang ausgebildet werden. Dies hat den Vorteil einer gleichmäßigen mechanischen Beanspruchung der Dosierpumpe.

Für die Regelung unterschiedlicher Dosierleistungen sieht die Erfindung in vorteilhafter Weiterbildung vor, daß die Länge eines Saugtaktes bei maximaler Hubfrequenz bzw. 100 % Dosierleistung vorgegeben wird und die Länge eines Drucktaktes als zur Erreichung der jeweils aktuellen Dosierleistung bzw. Hubfrequenz notwendiger Komplementärwert eingestellt wird oder eingeregelt wird. Während die Länge eines jeden Saugtaktes auf die maximale Hubfrequenz bei 100 % Dosierleistung ausgelegt und durch eine entsprechende, dem Asynchronmotor zugeführte Frequenz eingestellt wird sowie unabhängig von der jeweils aktuellen Dosierleistung konstant bleibt, wird die Länge eines jeden Drucktaktes in Abhängigkeit von der jeweils aktuellen Dosierleistung und der damit verbundenen Hubfrequenz durch Zuführung einer entsprechenden Frequenz an den Asynchronmotor eingeregelt.

Bei einer gattungsgemäßen Dosierpumpe wird die obenstehende Aufgabe erfindungsgemäß dadurch gelöst, daß bei konstanter Betriebsnetzspannung der Frequenzumrichter dem Asynchronmotor bei jedem Pumpenhub während eines Pumpensaugtaktes Wechselstrom höherer Frequenz und während eines Pumpendrucktaktes Wechselstrom mit gegenüber dem Pumpensaugtakt niedrigerer Frequenz zuführt.

Auf diese Weise läßt sich das erfindungsgemäße Verfahren technisch relativ einfach an einer Dosierpumpe realisieren. Diese Dosierpumpe weist die obenstehend zum Verfahren aufgeführten Vorteile ebenfalls auf.

In Ausgestaltung ist bei der Dosierpumpe ebenfalls vorgesehen, daß die höhere Frequenz oberhalb der Frequenz üblicher 230 oder 115 Volt Standardbetriebsnetze und die niedrigere Frequenz unterhalb der Frequenz üblicher 230 oder 115 Volt Standardbetriebsnetze liegt.

Für die Regelung und Ansteuerung des Saugtaktes ist es von Vorteil, wenn der Frequenzumrichter jeweils im hinteren, den Beginn eines Pumpendrucktaktes darstellenden Totpunkt eines den Saug- und Druckvorgang der Dosierpumpe bewirkenden Pumpenelementes auf die niedrigere und jeweils in dessen vorderem, den Beginn eines Pumpensaugtaktes darstellenden Totpunkt auf die höhere Frequenz wechselt, wie dies die Erfindung in Ausgestaltung vorsieht.

Um den jeweiligen Frequenzwechsel auszulösen und technisch relativ einfach realisieren zu können, ist es weiterhin von Vorteil, daß von der Steuerungseinheit dem Frequenzumrichter zugeführte elektrische Steuerungsimpulse den jeweiligen Frequenzwechsel auslösen, was die Erfindung ebenfalls vorsieht.

Besonders hilfreich und zweckmäßig für die Realisierung des Frequenzwechsels ist es weiterhin, daß der Steuerungseinheit den vorderen und hinteren Totpunkt des Pumpenelementes detektierende und bei Positionierung des Pumpenelementes in seinem jeweiligen Totpunkt der Steuerungseinheit elektrische Positionsimpulse zuführende Positionssensoren zugeordnet sind, was die Erfindung in Weiterbildung vorsieht.

In zweckmäßiger Ausgestaltung sieht die Erfindung dann vor, daß die Steuerungseinheit die Positionsimpulse zu den jeweiligen Ansteuerungsimpulsen verarbeitet.

Eine besonders günstige Möglichkeit zur Erfassung von vorderem und hinterem Totpunkt besteht darin, daß die Positionssensoren vorderen und hinteren Totpunkt des Pumpenelementes anhand der Rotorstellung des Asynchronmotors oder der Exzenterstellung eines Getriebes detektieren, was die Erfindung ebenfalls vorsieht.

Weiterhin sieht die Erfindung für die Auslösung einer Dosierphase vor, daß ein der Steuerungseinheit zugeführter elektrischer Startimpuls eine Dosierphase auslöst.

In weiterer Ausgestaltung sieht die Erfindung zum einen vor, daß die einzelnen Saugtakte während einer Dosierphase gleich lang ausgebildet sind, und zum anderen, daß die einzelnen Drucktaktes während einer Dosierphase gleich lang ausgebildet sind.

Für die Regelung und Steuerung der Dosierpumpe ist es gemäß Weiterbildung von Vorteil, daß die Länge eines jeden Saugtaktes auf die bei 100 % Dosierleistung maximal durchführbare Anzahl an Pumpenhüben ausgerichtet ist und die Länge eines jeden Drucktaktes sich als zur Erreichung der jeweils aktuellen Dosierleistung notwendiger Komplementärwert ergibt.

Die Dosierpumpe weist in ihren einzelnen Ausgestaltungen und Weiterbildungen die gleichen Vorteile auf, wie sie vorstehend zum Verfahren angegeben sind.

Die Erfindung ist nachstehend anhand der Zeichnung näher erläutert.
Diese zeigt in
- Fig. 1: in vereinfachter und schematischer Blockschaltbilddarstellung Bestandteile einer erfindungsgemäßen Dosierpumpe zur Durchführung des erfindungsgemäßen Verfahrens,
- Fig. 2 a) und 2b): den Verlauf von Dosierzyklen beim Stand der Technik (Fig. 2 a)) und beim erfindungsgemäßen Verfahren (Fig. 2 b)) bei maximaler Dosierleistung und in
- Figur 3a) und 3 b): den zeitlichen Verlauf von Dosierzyklen beim Stand der Technik (Fig. 3 a)) und beim erfindungsgemäßen Verfahren (Fig. 3 b)) bei 50 %iger Dosierleistung.

In vereinfachter und schematischer Blockschaltbilddarstellung zeigt die Figur 1 ein Pumpenelement 1, welches über eine mechanische und Getriebeverbindung 2 mit einem Asynchronmotor 3 in Wirkverbindung steht. Bei der Getriebeverbindung 2 kann es sich um ein Exzentergetriebe handeln. Der Asynchronmotor 3 weist eine Leistung von 40 Watt oder mehr auf. Mittels der mechanischen und Getriebeverbindung 2 werden die Rotationsbewegungen des Rotors des Asynchronmotors 3 derart umgesetzt, daß das Pumpenelement 1 Hin- und Herbewegungen vollzieht. Das hin und herbewegte Pumpenelement 1 führt bei seiner Hin-Bewegung einen Pumpensaugtakt 16 und bei seiner Her-Bewegung einen Pumpendrucktakt 17 bei einer nicht näher dargestellten Dosierpumpe aus, welche die in der Figur 1 dargestellten Elemente aufweist. Bei dem Pumpenelement 1 kann es sich beispielsweise um eine Membran oder um einen Kolben handeln, welche durch entsprechende Hin- und Her-Bewegung den Saug- und den Drucktakt 16, 17 der Dosierpumpe auslöst bzw. vollzieht. Unter Zwischenschaltung eines Frequenzumrichters 4 ist der Asynchronmotor 3 mit einem elektrischen 230 Volt oder 115 Volt Standardbetriebsnetz 5 verbunden. Das Standardbetriebsnetz 5 liefert eine 230 Volt oder 115 Volt Wechselspannung mit einer Frequenz von 50 Hertz bzw. 60 Hertz. In Figur 1 ist diese Verbindung als Linien 6 und 7 dargestellt. Die mechanische und Getriebeverbindung 2 ist so ausgelegt, daß die bei 230 Volt/50/60 Hertz vom Asynchronmotor 3 vollzogene Drehzahl in 125 Hübe/Minute des Pumpenelementes 1 umgewandelt werden, wobei ein Hub jeweils einen Saug- und einen Drucktakt umfaßt. Der Frequenzumrichter 4 eröffnet nun die Möglichkeit, die vom elektrischen Standardbetriebsnetz 5 bereitgestellte Frequenz zu regeln und zu variieren und entsprechend geänderte Frequenzwerte über die Leitung 7 dem Asynchronmotor 3 zur Verfügung zu stellen. Die mechanische und Getriebeverbindung 2 stellt einen Pumpenantrieb dar, der aufgrund seiner mechanischen Ausbildung die Motorumdrehungen des Asynchronmotors 3 in Hin- und Herbewegungen des Pumpenelements 1 mit definierter Hubfrequenz umwandelt. Die Hubfrequenz ist daher allein durch Variierung der Motorumdrehungen, d.h. der Motordrehzahl veränderbar.

Die Figur 1 zeigt weiterhin eine Steuerungseinheit 8, die über eine Leitung 9 ebenfalls mit dem Standardbetriebsnetz 5 in Wirkverbindung steht. Von der Steuerungseinheit 8 werden dem Frequenzumrichter 4 elektrische Ansteuerungsimpulse 10 zugeführt. Weiterhin zeigt die Figur 1 Sensoren 11, die, wie durch den Doppelpfeil 12 dargestellt, die Rotorstellung des Rotors des Asynchronmotors 3 oder die Exzenterstellung des Exzentergetriebes erfassen bzw. detektieren und die Rotorstellung bzw. die Exzenterstellung der Steuerungseinheit 8 als elektrische Positionsimpulse 13 anzeigen bzw. an diese übermitteln. Die von den Positionssensoren 11 der Steuerungseinheit 8 zugeleiteten elektrischen Positionsimpulse 13 werden in der Steuerungseinheit 8 zu den dem Frequenzumrichter 4 zugeführten und den jeweiligen Frequenzwechsel auslösenden Ansteuerungsimpulsen 10 verarbeitet bzw. umgesetzt. Eine aus mehreren Zyklen 15 bestehende Dosierphase wird dadurch ausgelöst, daß der Steuerungseinheit 8 ein als Pfeil 14 dargestellter elektrischer Startimpuls zugeführt wird. Dieser Startimpuls 14 kann von einem externen Impulsgeber, wie beispielsweise einem Wasserzähler, von einem Normsignalgeber oder auch einem internen Taktgeber der Steuerungseinheit 8 kommen. Der Asynchronmotor 3 sowie die mechanische und Getriebeverbindung 2 sind derart geregelt und ausgelegt, daß am Ende einer jeden Dosierphase der Rotor des Asynchronmotors 3 oder der Exzenter des Exzentergetriebes eine Position einnimmt, in welcher das Pumpenelement 1 sich am Ende seiner Drucktakt-Bewegung, das heißt in seinem vorderen Totpunkt 18, befindet. Zum Ende seiner Saugtaktbewegung bzw. zu Beginn seiner Drucktaktbewegung befindet sich das Pumpenelement 1 in seinem hinteren Totpunkt 19, welcher ebenfalls einer bestimmten Rotorstellung des Asynchronmotors oder einer Exzenterstellung des Getriebes entspricht. Diese, der vorderen und hinteren Totpunktstellung des Pumpenelementes 1 entsprechenden Rotorstellungen des Asynchronmotors 3 oder Exzenterstellungen des Getriebes werden von den Sensoren 11 detektiert und als elektrische Positionsimpulse 13 der Steuerungseinheit 8 zugeführt.

Eine aus einer dem mit der Dosierpumpe zu dosierenden Volumen entsprechenden Anzahl an Zyklen 15, die jeweils einen aus Saug- und Drucktakt 16, 17 bestehende Pumpenhub beinhalten, bestehende Dosierphase wird dadurch ausgelöst, daß der Steuerungseinheit 8 ein entsprechender elektrischer Startimpuls 14 zugeführt wird. Die Steuerungseinheit 8 regelt dann die weitere Durchführung der Dosierphase. Zu Beginn einer solchen Dosierphase steht der Asynchronmotor 3 und befindet sich das Pumpenelement 1 in seinem vorderen Totpunkt 18. Dies wird der Steuerungseinheit 8 durch einen elektrischen Positionsimpuls 13 der Sensoren 11 angezeigt, welche ihrerseits nun durch Aussendung eines Ansteuerungsimpulses 10 den Frequenzumrichter 4 veranlassen, dem Asynchronmotor 3 eine 230 oder 115 Volt Betriebsspannung mit einer Frequenz von mehr als 50/60 Hertz zuzuführen. Der Asynchronmotor 3 dreht sich nun mit einer hohen Motordrehzahl bis das Pumpenelement 1 seinen hinteren Totpunkt 19 erreicht hat und somit ein Saugtakt 15 durchgeführt ist. Das Erreichen des hinteren Totpunktes 19 wird über die entsprechende Rotorstellung des Asynchromtors 3 oder des Exzentergetriebes wiederum von den Sensoren 11 detektiert und als elektrischer Positionsimpuls 13 an die Steuerungseinheit 8 weitergeleitet. Diese sendet nun einen erneuten Ansteuerungsimpuls 10 an den Frequenzumrichter 4, woraufhin dieser nun eine 230 bzw. 115 Volt Betriebsspannung mit einer Frequenz unterhalb 50/60 Hertz dem Asynchronmotor 3 zuführt. Infolge der niedrigeren Frequenz dreht der Asynchronmotor 3 nun während des beim Erreichen des hinteren Totpunktes 19 beginnenden und bis zum Erreichen des vorderen Totpunktes 18 des Pumpenelementes 1 sich erstreckenden Drucktaktes 17 der Dosierpumpe mit einer geringeren Drehzahl. Das Erreichen des vorderen Totpunktes 18 des Pumpenelementes 1 und damit das Ende eines Drucktaktes 17 wird wiederum durch die Sensoren 11 detektiert und als elektrischer Positionsimpuls 13 an die Steuerungseinheit 8 weitergeleitet. Diese sendet nun einen erneuten Ansteuerungsimpuls 10 an den Frequenzumrichter 4 aus, woraufhin dieser wieder eine 230 bzw. 115 Volt Betriebsspannung mit einer Frequenz oberhalb 50/60 Hertz dem Asynchronmotor 3 zuführt und infolge dessen ein neuer Dosierzyklus 15 mit einem neuen Saugtakt 16 beginnt. Nach diesem Schema folgen nun kontinuierlich aneinandergereiht so viele Dosierzyklen 15, bis das während der Dosierphase zu dosierende Flüssigkeitsvolumen von der Dosierpumpe gefördert worden ist. Das zu dosierende Dosiervolumen wird an der Steuerungseinheit 8 eingestellt, welche hieraus die der Dosierphase entsprechende Anzahl an Zyklen 15 errechnet und regelt. Aufgrund der unterschiedlichen Motordrehzahlen während der Saugtaktes 16 und während des Drucktaktes 17 ergibt sich je Zyklus 15 eine unterschiedliche zeitliche Dauer von Saugtakt 16 und Drucktakt 17. Hierbei wird der von der Steuerungseinheit 8 geregelt angesteuerte Frequenzumrichter 4 während des Saugtaktes 16 eine möglichst hohe Frequenz dem Asynchronmotor 3 zuführen, um die zeitliche Dauer des Saugtaktes 16 möglichst kurz zu halten. Anschließend wird, von der Steuerungseinheit 8 geregelt und gesteuert, der Frequenzumrichter 4 dem Asynchronmotor 3 eine demgegenüber niedrigere Frequenz zuführen, die sich danach bemißt, daß der Drucktakt 17 zu einer aus Saug- und Drucktakt 16, 17 bestehenden Hubfrequenz führt, die der während einer Dosierphase zur Dosierung des gewünschten Volumens entsprechenden Anzahl an Dosierzyklen 15 entspricht. Die zeitliche Dauer eines Saugtaktes 16, sowie die zeitliche Dauer aller während einer Dosierphase durchzuführenden Saugtakte 16, während welcher keine Dosierung erfolgt, wird somit minimiert. Die zeitliche Dauer eines Drucktaktes 17 sowie aller während einer Dosierphase durchzuführenden Drucktakte 17 wird entsprechend der gewünschten Hubfrequenz eingestellt und geregelt sowie maximiert, so daß sich während der Drucktakte 17 eine im Rahmen der vorgegebenen Hubfrequenz möglichst langsame, kontinuierlich gleichmäßige Dosierung einstellt.

Die zeitliche Abfolge und Dauer von Saug- und Drucktakt 16, 17 sowie deren Gegenüberstellung zum bisherigen Stand der Technik sind aus den Figuren 2a), 2b) und 3a), 3b) ersichtlich. In den Figuren 2a), 2b) und 3a), 3b) sind im oberen Teilbild jeweils schematisch die Motordrehzahl n über der Zeit t und im unteren Teilbild der Dosiervolumenstrom V über der Zeit t aufgetragen. Die Figuren 2a) und 2b) geben das Dosierverhalten einer Dosierpumpe bei vollständiger Ausnutzung der mit der Dosierpumpe möglichen Dosierleistung, das heißt bei 100 % Dosierleistung, wieder. Die Figuren 3a) und 3b) geben das Dosierverhalten bei halber Kapazitätsausnutzung, das heißt bei 50 % Dosierleistung, der Dosierpumpe wieder.

Wie aus den Figuren 2a und 2b) ersichtlich ist, folgt bei 100 % Dosierleistung der Dosierpumpe während einer Dosierphase eine der durch die mechanische und Getriebeverbindung 2 definierten Hubfrequenz entsprechende Anzahl an Dosierzyklen 15 kontinuierlich nacheinander. Ein Dosierzyklus 15 besteht aus jeweils einem Saugtakt 16 und einem Drucktakt 17, welche jeweils einen Hub der Dosierpumpe darstellen. Während beim Stand der Technik gemäß Figur 2a) der Asynchronmotor 3 von Beginn des ersten Saugtaktes 16 an während der gesamten Anzahl an Zyklen 15 bzw. der gesamten Dosierphase mit einer konstanten Motordrehzahl n betrieben wird, mit der Folge, daß alternierend auf eine Saugtaktphase 16 jeweils eine gleich lange Drucktaktphase 17 folgt, startet beim erfindungsgemäßen Verfahren und bei der erfingunsgemäßen Dosierpumpe eine Dosierphase mit einem Saugtakt 16, während welchem an dem Asynchronmotor 3 eine Frequenz von mehr als 50/60 Hertz anliegt. Die Kennlinien für die Motordrehzahl n sind in den Figuren 2a) und 2b) jeweils mit dem Bezugszeichen 20 versehen. Die Saugtakte 16 beginnen jeweils am vorderen Totpunkt 18 des Pumpenelementes 1 und enden an dessen hinterem Totpunkt 19. Beim Erreichen des hinteren Totpunktes 19 wechselt der Frequenzumrichter auf eine Frequenz unterhalb 50/60 Hertz, so daß während des nun folgenden Drucktaktes 17 bei dem erfindungsgemäßen Verfahren und der erfindungsgemäßen Dosierpumpe der Asynchronmotor 3 mit einer gegenüber dem Sauktakt 16 geringeren Drehzahl n rotiert und ein gegenüber dem Stand der Technik und gegenüber dem Saugtakt 16 zeitlich längerer Drucktakt 17 durchgeführt wird. Aufgrund der von der mechanischen und Getriebeverbindung 2 bei maximaler Motordrehzahl vorgegebenen maximalen Hubfrequenz, bleibt die Länge eines jeweiligen Dosierzyklus 15 beim erfmdungsgemäßen Verfahren und bei der erfindungsgemäßen Dosierpumpe in seiner zeitlichen Länge gegenüber dem Stand der Technik gleich. Aufgrund der unterschiedlichen Motordrehzahlen während des Saugtaktes 16 und des Drucktaktes 17 ist beim erfindungsgemäßen Verfahren bzw. bei der erfindungsgemäßen Dosierpumpe der Drucktakt 17 aber deutlich länger als der Saugtakt 16 ausgebildet. Mit Erreichen des vorderen Totpunktes 18 ist der Drucktakt 17 eines Dosierzyklus 15 beendet und beginnt ein neuer Saugtakt 16 eines neuen Dosierzyklus 15. Während eines jeweiligen Drucktaktes 17 wird beim erfindungsgemäßen Verfahren das gleiche Volumen dosiert wie beim Verfahren nach dem Stand der Technik, was durch die Dosiervolumenkennlinie 21 in den Teilbildern 2a) und 2b) dargestellt ist. Die Fläche unter den Linien 21 ist jeweils gleich groß. Mit dem erfindungsgemäßen Verfahren und der erfingungsgemäßen Dosierpumpe gelingt es also, im Rahmen der durch die Anzahl an Dosierzyklen 15 vorgegebenen Hubfrequenz die Dauer jedes einzelnen Saugtaktes 16 zu minimieren und die zeitliche Dauer eines jeden Drucktaktes 17 bis zum Erreichen der für den jeweiligen Zyklus 15 oder den jeweiligen Hub vorgegebenen Zeit zu strecken, d.h. zu maximieren. Beabsichtigt ist, einen Saugtakt 16 so kurz wie möglich und einen Drucktakt 17 so lang wie möglich auszuführen. Dies führt zu einer Vergleichmäßigung der Dosierung von Produkt in eine angeschlossene Dosierleitung. Deutlich ersichtlich ist aus den Figuren 2a) und 2b), daß beim erfindungsgemäßen Verfahren und der erfindungsgemäßen Dosierpumpe Saugtakt 16 und Drucktakt 17 in ihrer zeitlichen Erstreckung deutlich unterschiedlich ausgebildet sind, wo hingegen sie beim Stand der Technik jeweils gleich lang ausgebildet sind.

Der selbe Sachverhalt ist auch den Figuren 3a) und 3b) zu entnehmen, wobei hier der einzige Unterschied darin besteht, daß beim Stand der Technik ein Dosierzyklus 15 auch noch eine Pausenzeit 22 aufweist, während welcher der Asynchronmotor 3 steht, um damit die Hub- bzw. Zyklusfrequenz einer Dosierphase an das gewünschte Dosiervolumen anpassen zu können. Im dargestellten Ausführungsbeispiel beträgt die Pausenzeit 22 50 % der gesamten Zeit eines jeweiligen Dosierzyklus 15, so daß hier eine 50 %ige Dosierleistung der Dosierpumpe eingestellt ist. Eine solche Pausenzeit 22 ist beim erfindungsgemäßen Verfahren und der erfindungsgemäßen Dosierpumpe nicht mehr notwendig, da hier der Drucktakt 17 eines jeden Zyklus 15 durch entsprechende Verringerung der Motordrehzahl, das heißt durch eine entsprechend verringerte Frequenz der an dem Asynchronmotor 3 anliegenden Betriebsspannung, in seiner zeitlichen Erstreckung derart verlängert ist, daß er sich über die der entsprechenden Hub- bzw. Zyklusfrequenz entsprechende Zeit erstreckt. Auch hier ist das während eines Drucktaktes 17 dosierte Dosiervolumen beim erfindungsgemäßen Verfahren und der erfindungsgemäßen Dosierpumpe gleich wie beim Stand der Technik, was durch die jeweils gleichgroße Fläche unterhalb der Dosiervolumenkennlinie 21 ersichtlich ist. Der Vorteil dieser erfingungsgemäßen Verfahrensführung und der erfindungsgemäßen Dosierpumpe besteht hierbei gegenüber dem Stand der Technik zusätzlich darin, daß der Motor 3 kontinuierlich dreht und dadurch die mechanische und Getriebeverbindung 2 deutlich schonender behandelt wird, da sie keinen Kraftstößen beim sich wiederholenden Anlaufen und Abstoppen des Motors ausgesetzt ist. Weiterhin ergibt sich dadurch, daß beim erfindungsgemäßen Verfahren und der erfindungsgemäßen Dosierpumpe keine Pausenzeit mehr eintritt, eine kontinuierliche Dosierung mit einer deutlich verbesserten Verteilung des zu dosierenden Produktes in der Dosierleitung. Es entstehen keine nenneswerten "Dosierlücken" mehr.

Während eines Dosierzyklus 15 wird ein sich über dessen gesamte zeitliche Dauer erstreckender, aus Saug- und Drucktakt 16, 17 bestehender Hub ausgeführt, so daß zwar wie beim Stand der Technik die Hubfrequenz der Frequenz der Zyklen 15 entspricht, ein Hub aber kontinuierlich über einen Zyklus 15 durchgeführt wird und sich kontinuierlich der nächste Zyklus 15 bzw. Hub anschließt.

Das erfindungsgemäße Verfahren und die erfindungsgemäße Dosierpumpe sind in ihren mechanischen sowie Steuerungs- und Regelungseinrichtungen 2, 3, 4, 8 derart ausgelegt, daß Pumpenhübe mit einer Hubfrequenz zwischen 10 und 180 Hüben pro Minute ausführbar sind. Insbesondere soll hierbei die Hubfrequenz während einer aus mehreren Dosierzyklen 15 bestehenden Dosierphase konstant sein.

Die Dauer eines Saugtaktes 16 wird durch die vorzugsweise an der Steuerungseinheit 8 wählbar einstellbare, maximale Hubfrequenz, d.h. der während einer Zeiteinheit maximal durchführbaren Anzahl an Hüben bei 100 % Dosierleistung, bestimmt und bleibt während einer Dosierphase konstant. Die Dauer eines Drucktaktes 17 ergibt sich als zur Erreichung der jeweils aktuellen Dosierleistung bzw. Hubfrequenz notwendiger Komplementärwert. Auch die Dauer eines jeden Drucktaks 17 ist während einer Dosierphase konstant. Die Hubzahl bei einer jeweils gewünschten Dosierleistung stellt sich dadurch ein, daß die Dauer eines jeden Drucktaktes 17 an die jeweilige Dosierleistung bzw. die dementsprechende Hubzahl angepaßt, d.h. entsprechend verlängert wird, so daß dadurch die der gewünschten Dosierleistung entsprechende, verminderte Anzahl an Hüben ausgeführt wird. Diese Regelung wird von der Steuerungseinheit 8 und/oder dem Frequenzumrichter 4 durchgeführt, welche dem Asynchronmotor 3 jeweils während der Saug- und Drucktakte 16, 17 eine zur Erreichung der benötigten Hubfrequenz und damit zur Erreichung der benötigten Dauer von Saug- und Drucktakt 16, 17 notwendige Frequenz zuführt. Ersichtlich ist diese Vorgehensweise aus einem Vergleich der Figuren 2 b) und 3 b). Während die Saugtakte 16 jeweils gleich lang ausgebildet sind, ist der Drucktakt 17 in Fig. 3 b) derart verlängert, daß sich bei der dortigen 50%-igen Dosierleistung ein Dosierzyklus 15 einstellt, der in seiner zeitlichen Erstreckung zwei Dosierzyklen 15 der Fig. 2 b) entspricht.

Mit der Dosierpumpe können Flüssigkeiten verschiedenster Art dosiert werden.

## Patentansprüche

1. Verfahren zum Betrieb einer von einem Asynchronmotor (3) angetriebenen Dosierpumpe mit die Motorumdrehungen in aus Pumpensaug- (16) und Pumpendrucktakt (17) bestehende Pumpenhübe definierter Hubfrequenz umwandelndem Pumpenantrieb, wobei während einer Dosierphase kontinuierlich Pumpenhübe ausgeführt werden,
**dadurch gekennzeichnet,**
**daß** bei jedem Pumpenhub an den Asynchronmotor (3) während des Pumpensaugtaktes (16) eine elektrische Wechselspannung mit höherer Frequenz und während des Pumpendrucktaktes (17) dieselbe elekrische Wechselspannung mit gegenüber dem Pumpensaugtakt (16) niedrigerer Frequenz angelegt wird.

2. Verfahren nach Anspruch 1,
**dadurch gekennzeichnet,**
**daß** als höhere Frequenz eine Frequenz oberhalb der Frequenz üblicher 230 V oder 115 V Standardbetriebsnetze und als niedrigere Frequenz eine Frequenz unterhalb der Frequenz üblicher 230 V oder 115 V Standardbetriebsnetze angelegt wird.

3. Verfahren nach Anspruch 1 oder 2,
**dadurch gekennzeichnet,**
**daß** ein Frequenzwechsel jeweils zu Beginn von Pumpensaug- (16) und Pumpendrucktakt (17) durchgeführt wird.

4. Verfahren nach einem der vorangehenden Ansprüche,
**dadurch gekennzeichnet,**
**daß** mittels Positionssensoren (11) die Stellungen eines den Pumpensaug-(16) und den Pumpendruckvorgang (17) der Dosierpumpe bewirkenden Pumpenelementes (1) des Pumpenantriebes in seinem vorderen, den Beginn eines Pumpensaugtaktes (16) anzeigenden Totpunkt (18) und in seinem hinteren, den Beginn eines Pumpendrucktaktes (17) anzeigenden Totpunkt (19) ermittelt werden und von diesen Positionssensoren (11) im jeweiligen Totpunkt (18, 19) elektrische Positionsimpulse (13) ausgesandt werden, die zu den jeweiligen Frequenzwechsel auslösenden elektrischen Ansteuerungsimpulsen (10) verarbeitet werden.

5. Verfahren nach Anspruch 4,
**dadurch gekennzeichnet,**
**daß** die Positionsimpulse (13) einer Steuerungseinheit (8) zugeführt und von dieser zu den den jeweiligen Frequenzwechsel auslösenden Ansteuerungsimpulsen (10) verarbeitet werden.

6. Verfahren nach Anspruch 4 oder 5,
**dadurch gekennzeichnet,**
**daß** die Ansteuerungsimpulse (10) einem Frequenzumrichter (4) zugeführt werden, von welchem der Asynchronmotor (3) mit der jeweiligen Frequenz versorgt wird.

7. Verfahren nach einem der Ansprüche 4 bis 6
**dadurch gekennzeichnet,**
**daß** vorderer und hinterer Totpunkt (18, 19) anhand der Rotorstellung des Asynchronmotors (3) oder der Exzenterstellung eines Getriebes ermittelt werden.

8. Verfahren nach einem der Ansprüche 4 bis 7
**dadurch gekennzeichnet,**
**daß** ein die Dosierphase auslösender elektrischer Startimpuls (14) bei Positionierung des Pumpenelementes (1) in seinem vorderen oder hinteren Totpunkt (18, 19) der Steuerungseinheit (8) zugeführt wird.

9. Verfahren nach einem der vorrangehenden Ansprüche,
**dadurch gekennzeichnet,**
**daß** während einer Dosierphase eine dem zu dosierenden Volumen entsprechende Anzahl an Pumpenhüben durchgeführt wird.

10. Verfahren nach einem der vorrangehenden Ansprüche,
**dadurch gekennzeichnet,**
**daß** Pumpenhübe mit einer Hubfrequenz zwischen 10 und 180 Hüben/Minute ausgeführt werden.

11. Verfahren nach einem der vorrangehenden Ansprüche,
**dadurch gekennzeichnet,**
**daß** die Hubfrequenz während einer Dosierphase konstant ist.

12. Verfahren nach einem der vorrangehenden Ansprüche,
**dadurch gekennzeichnet,**
**daß** die einzelnen Saugtakte (16) während einer Dosierphase gleich lang ausgebildet werden.

13. Verfahren nach einem der vorrangehenden Ansprüche,
**dadurch gekennzeichnet,**
**daß** die einzelnen Drucktakte (17) während einer Dosierphase gleich lang ausgebildet werden.

14. Verfahren nach einem der vorrangehenden Ansprüche,
**dadurch gekennzeichnet,**
**daß** die Länge eines Saugtaktes (16) bei maximaler Hubfrequenz bzw. 100 % Dosierleistung vorgegeben wird und die Länge eines Drucktaktes (17) als zur Erreichung der jeweils aktuellen Dosierleistung bzw. Hubfrequenz notwendiger Komplementärwert eingestellt oder eingeregelt wird.

15. Dosierpumpe mit Asynchronmotorantrieb (2,3) sowie diesem zugeordnetem Frequenzumrichter (4) und damit in Wirkverbindung stehender Steuerungseinheit (8),
**dadurch gekennzeichnet,**
**daß** bei konstanter Betriebsnetzspannung der Frequenzumrichter (4) dem Asynchronmotor (3) bei jedem Pumpenhub während eines Pumpensaugtaktes (16) Wechselstrom höherer Frequenz und während eines Pumpendrucktaktes (17) Wechselstrom mit gegenüber dem Pumpensaugtakt (16) niedrigerer Frequenz zuführt.

16. Dosierpumpe nach Anspruch 15,
**dadurch gekennzeichnet,**
**daß** die höhere Frequenz oberhalb der Frequenz üblicher 230 Volt oder 115 Volt Standardbetriebsnetze (5) und die niedrigere Frequenz unterhalb der Frequenz üblicher 230 Volt oder 115 Volt Standardbetriebsnetze (5) liegt.

17. Dosierpumpe nach Anspruch 15 oder 16,
**dadurch gekennzeichnet,**
**daß** der Frequenzumrichter (4) jeweils im hinteren, den Beginn eines Pumpendrucktaktes (17) darstellenden Totpunkt (19) eines den Saug- und Druckvorgang der Dosierpumpe bewirkenden Pumpenelementes (1) auf die niedrigere und jeweils in dessen vorderem, den Beginn eines Pumpensaugtaktes (16) darstellenden Totpunkt (18) auf die höhere Frequenz wechselt.

18. Dosierpumpe nach einem der Ansprüche 15 bis 17,
**dadurch gekennzeichnet,**
**daß** von der Steuerungseinheit (8) dem Frequenzumrichter (4) zugeführte elektrische Aussteuerungsimpulse (10) den jeweiligen Frequenzwechsel auslösen.

19. Dosierpumpe nach Anspruch 17 oder 18,
**dadurch gekennzeichnet,**
**daß** der Steuerungseinheit (8) den vorderen und hinteren Totpunkt (18, 19) des Pumpenelementes (1) detektierende und bei Positionierung des Pumpenelementes (1) in seinem jeweiligen Totpunkt (18, 19) der Steuerungseinheit (8) elektrische Positionsimpulse (13) zuführende Positionssensoren (11) zugeordnet sind.

20. Dosierpumpe nach Anspruch 19,
**dadurch gekennzeichnet,**
**daß** die Steuerungseinheit (8) die Positionsimpulse (13) zu den jeweiligen Ansteuerungsimpulsen (10) verarbeitet.

21. Dosierpumpe nach Anspruch 19 oder 20,
**dadurch gekennzeichnet,**
**daß** die Positionssensoren (11) vorderen und hinteren Totpunkt (18, 19) des Pumpenelementes (1) anhand der Rotorstellung des Asynchronmotors (3) oder der Exzenterstellung eines Getriebes detektieren.

22. Dosierpumpe nach einem der Ansprüche 15 bis 21,
**dadurch gekennzeichnet,**
**daß** ein der Steuerungseinheit (8) zugeführter elektrischer Startimpuls (14) eine Dosierphase auslöst.

23. Dosierpumpe nach einem der Ansprüche 15 bis 22,
**dadurch gekennzeichnet,**
**daß** die einzelnen Saugtakte (16) während einer Dosierphase gleich lang ausgebildet werden.

24. Dosierpumpe nach einem der Ansprüche 15 bis 23,
**dadurch gekennzeichnet,**
**daß** die einzelnen Drucktakte (17) während einer Dosierphase gleich lang ausgebildet sind.

25. Dosierpumpe nach einem der Ansprüche 15 bis 24,
**dadurch gekennzeichnet,**
**daß** die Länge eines jeden Saugtaktes (16) auf die bei 100 % Dosierleistung maximal durchführbare Anzahl an Pumpenhüben ausgerichtet ist und die Länge eines jeden Drucktaktes (17) sich als zur Erreichung der jeweils aktuellen Dosierleistung notwendiger Komplementärwert ergibt.

## Claims

1. Method for operating a dosing pump, which is driven by an asynchronous motor (3), with a pump drive converting the motor revolutions into pump strokes consisting of a pump suction cycle (16) and pump pressure cycle (17) and having a defined stroke frequency, wherein continuous pump strokes are performed during a dosing phase, **characterised in that** in each pump stroke an electrical alternating voltage at higher frequency is applied to the asynchronous motor (3) during the pump suction cycle (16) and the same electrical alternating voltage is applied to the asynchronous motor (3) at a frequency which is lower relative to that in the pump suction cycle (16) during the pump pressure cycle (17).

2. Method according to claim 1, **characterised in that** a frequency above the usual frequency of a usual 230 volt or 115 volt standard operating mains is applied as the higher frequency and a frequency below the frequency of a usual 230 volt or 115 volt standard operating mains is applied as the lower frequency.

3. Method according to claim 1 or 2, **characterised in that** a frequency change is carried out at each start of a pump suction cycle (16) and pump pressure cycle (17).

4. Method according to any one of the preceding claims, **characterised in that** the settings of a pump element (1), which produces the pump suction process (16) and the pump pressure process (17) of the dosing pump, of the pump drive are detected in the forward dead centre (18) thereof indicative of the start of a pump suction cycle (16) and in the rearward dead centre (19) thereof indicative of the start of a pump pressure cycle (17) and electrical position signals (13), which are processed into electrical drive control signals (10) triggering the respective frequency change, are transmitted by these position sensors (11) in each of the dead centres (18, 19).

5. Method according to claim 4, **characterised in that** the position signals (13) are supplied to a control unit (8) and are processed by said unit into the drive control signals (10) triggering the respective frequency change.

6. Method according to claim 4 or claim 5, **characterised in that** the drive control signals (10) are supplied to a frequency changer (4) by which the asynchronous motor (3) is supplied with the respective frequency.

7. Method according to any one of claims 4 to 6, **characterised in that** the forward and rearward dead centres (18, 19) are detected by reference to the rotor setting of the asynchronous motor (3) or the eccentric setting of a transmission.

8. Method according to any one of claims 4 to 7, **characterised in that** an electrical start signal (14) triggering the dosing phase is supplied to the control unit (8) when the pump element (1) is positioned in its forward or rearward dead centre (18 or 19).

9. Method according to any one of the preceding claims, **characterised in that** a number of pump strokes corresponding to the volume to be dosed is carried out during a dosing phase.

10. Method according to any one of the preceding claims, **characterised in that** pump strokes with a stroke frequency between 10 and 180 strokes per minute are performed.

11. Method according to any one of the preceding claims, **characterised in that** the stroke frequency is constant during a dosing phase.

12. Method according to any one of the preceding claims, **characterised in that** the individual suction cycles (16) are arranged to be of equal length during a dosing phase.

13. Method according to any one of the preceding claims, **characterised in that** the individual pressure cycles (17) are arranged to be of equal length during a dosing phase.

14. Method according to any one of the preceding claims, **characterised in that** the length of the suction cycle (16) is predetermined for a maximum stroke frequency or a 100 percent dosing output and the length of a pressure cycle (17) is set or regulated as a complementary value necessary to achieve the respective actual dosing output or stroke frequency.

15. Dosing pump with an asynchronous motor drive (2, 3), a frequency changer (4) associated therewith and a control unit (8) operatively connected thereto, **characterised in that** for a constant operating mains voltage the frequency changer (4) feeds to the asynchronous motor (3) in each pump stroke an alternating current of higher frequency during a pump suction cycle (16) and an alternating current at lower frequency relative to that in the pump suction cycle (16) during a pump pressure cycle (17).

16. Dosing pump according to claim 15, **characterised in that** the higher frequency lies above the frequency of a usual 230 volt or 115 volt standard operating mains (5) and the lower frequency lies below the frequency of a usual 230 volt or 115 volt standard operating mains (5).

17. Dosing pump according to claim 15 or claim 16, **characterised in that** the frequency changer (4) changes to the lower frequency in each rearward dead centre (19), which represents the start of a pump pressure cycle (17), of a pump element (1) producing the suction process and pressure process of the dosing pump and changes to the higher frequency in each forward dead centre (18), which represents the start of a pump suction cycle (16), thereof.

18. Dosing pump according to any one of claims 15 to 17, **characterised in that** electrical control signals (10) supplied by the control unit (8) to the frequency changer (4) trigger the respective frequency change.

19. Dosing pump according to claim 17 or claim 18, **characterised in that** the control unit (8) is associated with position sensors (11) which detect the forward and rearward dead centres (18, 19) of the pump element (1) and feed electrical position signals (13) to the control unit (8) when the pump element (1) is positioned in each dead centre (18 or 19) thereof.

20. Dosing pump according to claim 19, **characterised in that** the control unit (8) processes the position signals (13) into the respective drive control signals (10).

21. Dosing pump according to claim 19 or claim 20, **characterised in that** the position sensors (11) detect the forward and rearward dead centres (18, 19) of the pump element (1) by reference to the rotor setting of the asynchronous motor (3) or the eccentric setting of a transmission.

22. Dosing pump according to any one of claims 15 to 21, **characterised in that** an electrical start signal (14) supplied to the control unit (8) triggers a dosing phase.

23. Dosing pump according to any one of claims 15 to 22, **characterised in that** the individual suction cycles (16) are arranged to be of equal length during a dosing phase.

24. Dosing pump according to any one of claims 15 to 23, **characterised in that** the individual pressure cycles (17) are arranged to be of equal length during a dosing phase.

25. Dosing pump according to any one of claims 15 to 24, **characterised in that** the length of each suction cycle (16) is directed to the maximum performable number of pump strokes for a 100 percent dosing output and the length of each pressure cycle (17) results as the complementary value necessary for achieving the respective actual dosing output.

## Revendications

1. Procédé pour faire fonctionner une pompe de dosage entraînée par un moteur asynchrone et équipée d'un entraînement de pompe transformant les rotations du moteur en courses de pompe de fréquence définie, composées d'une période d'aspiration (16) et d'une période de pression (17), les courses de la pompe s'effectuant de manière continue pendant une phase de dosage,
**caractérisé en ce qu'**
à chaque course de la pompe est appliquée au moteur asynchrone (3) une tension électrique alternative dont la fréquence est plus élevée pendant la période d'aspiration (16), et pendant la période de pression (17), cette même tension électrique a une fréquence plus faible que pendant la phase d'aspiration.

2. Procédé selon la revendication 1,
**caractérisé en ce que**
comme fréquence plus élevée, il est appliqué une fréquence dépassant la fréquence usuelle des réseaux standard à 230 ou 115 V, tandis que la fréquence plus faible est inférieure à cette fréquence usuelle.

3. Procédé selon l'une quelconque des revendications 1 ou 2,
**caractérisé en ce qu'**
un changement de la fréquence a lieu chaque fois au début de la période d'aspiration (16) et au début de la période de pression (17).

4. Procédé selon l'une quelconque des revendications précédentes,
**caractérisé en ce que**
des détecteurs de position (11) établissent qu'un élément de pompe (1) produisant l'opération d'aspiration (16) et l'opération de pression (17) de la pompe de dosage se trouve à son point mort avant (18) indiquant le début d'une période d'aspiration (16) et à son point mort arrière (19) indiquant le début d'une période de pression (17) et, à chaque point mort (18, 19) envoient des impulsions électriques de position (13) qui sont transformées en impulsions électriques de commande (10) déclenchant chaque fois une changement de fréquence

5. Procédé selon la revendication 4,
**caractérisé en ce que**
les impulsions de position (13) sont adressées à une unité de commande (8) qui les transforme en impulsions de commande (10) déclenchant chaque fois un changement de fréquence

6. Procédé selon l'une quelconque des revendications 4 ou 5,
**caractérisé en ce que**
les impulsions de commande (10) sont envoyées à un convertisseur de fréquence à partir duquel le moteur asynchrone (3) est alimenté chaque fois à la fréquence correspondante.

7. Procédé selon l'une quelconque des revendications 4 à 6,
**caractérisé en ce que**
les points morts avant et arrière (18, 19) sont donnés par la position du rotor du moteur asynchrone (3) ou par la position de l'excentrique d'une transmission.

8. Procédé selon l'une quelconque des revendications 4 à 7,
**caractérisé en ce qu'**
une impulsion électrique de démarrage (14) déclenchant la phase de dosage est envoyée à l'unité de commande (8) quand l'élément de pompe (1) se trouve à son point mort avant ou arrière (18, 19).

9. Procédé selon l'une quelconque des revendications précédentes,
**caractérisé en ce que**
pendant une phase de dosage, la pompe effectue des courses en nombre correspondant au volume à doser.

10. Procédé selon l'une quelconque des revendications précédentes,
**caractérisé en ce que**
les courses de la pompe s'effectuent à une fréquence de 10 à 180 courses par minute.

11. Procédé selon l'une quelconque des revendications précédentes,
**caractérisé en ce que**
la fréquence des courses est constante pendant une phase de dosage.

12. Procédé selon l'une quelconque des revendications précédentes,
**caractérisé en ce que**
les différentes périodes d'aspiration (16) ont la même durée pendant une phase de dosage.

13. Procédé selon l'une quelconque des revendications précédentes,
**caractérisé en ce que**
les différentes périodes de pression (17) ont la même durée pendant une phase de dosage.

14. Procédé selon l'une quelconque des revendications précédentes,
**caractérisé en ce que**
la durée d'une période d'aspiration (16) à la fréquence maximale des courses c'est-à-dire à 100 % de la capacité de dosage est définie à l'avance et la durée d'une période de pression (17) est réglée ou régulée à la valeur complémentaire nécessaire pour atteindre chaque fois la capacité de dosage actuelle c'est-à-dire la fréquence actuelle des courses.

15. Pompe de dosage équipée d'un entraînement par moteur asynchrone (2, 3), d'un convertisseur de fréquence associé à cet entraînement et d'une unité de commande (8) en interaction avec les précédents,
**caractérisée en ce que**
sous une tension constante du réseau d'alimentation, le convertisseur de fréquence (4) envoie au moteur asynchrone (3) à chaque course de pompe, un courant alternatif dont la fréquence est plus élevée pendant la période d'aspiration (16) tandis qu'elle est plus basse pendant la période de pression (17).

16. Pompe de dosage selon la revendication 15,
**caractérisée en ce que**
la fréquence plus élevée est supérieure à la fréquence des réseaux d'alimentation standard (5) à 230 ou 115 V, tandis que la fréquence plus faible est inférieure à cette fréquence de réseau.

17. Pompe de dosage selon l'une quelconque des revendications 15 ou 16,
**caractérisée en ce que**
le convertisseur de fréquence (4) chaque fois qu'un élément de pompe (1) produisant l'opération d'aspiration et le refoulement de la pompe de dosage se trouve à son point mort arrière (19) représentant le début d'une période de pression (17), passe à la fréquence plus faible tandis qu'au point mort avant (18), représentant le débit d'une période d'aspiration (16) de l'élément de pompe (1), le convertisseur passe à la fréquence plus haute.

18. Pompe de dosage selon l'une quelconque des revendications 15 à 17,
**caractérisée en ce que**
les impulsions électriques de commande (10) envoyées par l'unité de commande (8) au convertisseur de fréquence (4) déclenchent chaque fois le changement de fréquence.

19. Pompe de dosage selon l'une quelconque des revendications 17 ou 18,
**caractérisée en ce qu'**
à l'unité de commande (8) sont associés des détecteurs de position (11) qui détectent les points morts avant et arrière (18, 19) de l'élément de pompe (1) et qui envoient à l'unité de commande (8) des impulsions électriques de position (13) quand l'élément de pompe (1) se trouve à chacun de ses points morts (18, 19).

20. Pompe de dosage selon la revendication 19,
**caractérisée en ce que**
l'unité de commande (8) transforme les impulsions de position (13) en impulsions de commande (10) correspondantes.

21. Pompe de dosage selon l'une quelconque des revendications 19 ou 20,
**caractérisée en ce que**
les détecteurs de position (11) détectent les points morts avant et arrière (18, 19) de l'élément de pompe (1) par la position du rotor du moteur asynchrone (3) ou la position de l'excentrique d'une transmission.

22. Pompe de dosage selon l'une quelconque des revendications 15 à 21,
**caractérisée en ce qu'**
une impulsion électrique de démarrage (14) envoyée à l'unité de commande (8) déclenche une phase de dosage.

23. Pompe de dosage selon l'une quelconque des revendications 15 à 22,
**caractérisée en ce que**
les différentes périodes d'aspiration (16) d'une phase de dosage ont la même durée.

24. Pompe de dosage selon l'une quelconque des revendications 15 à 23,
**caractérisée en ce que**
les différentes périodes de pression (17) d'une phase de dosage ont la même durée.

25. Pompe de dosage selon l'une quelconque des revendications 15 à 24,
**caractérisée en ce que**
la durée de chaque période d'aspiration (16) est réglée sur le nombre maximal de courses de la pompe correspondant à 100 % de sa capacité de dosage et la durée de chaque période de pression (17) s'établit à la valeur complémentaire nécessaire pour atteindre la capacité de dosage actuelle chaque fois.
